# EUROPÄISCHE PATENTSCHRIFT

(11) **EP 3 707 391 B1**
(45) Veröffentlichungstag und Bekanntmachung des Hinweises auf die Patenterteilung: **15.06.2022**
(21) Anmeldenummer: 19782975.7
(22) Anmeldetag: 01.10.2019
(51) Int. Cl.: F15B 19/00, E02F 9/22, F15B 21/08, F15B 21/12

(54) **ANTRIEBSSYSTEM**
DRIVE SYSTEM
SYSTÈME D'ENTRAÎNEMENT

(30) Priorität: 23.11.2018 DE 202018106686 U
(43) Veröffentlichungstag der Anmeldung: 16.09.2020
(73) Patentinhaber: Aradex AG, 73547 Lorch (DE)
(72) Erfinder: VETTER, Thomas, 73547 Lorch (DE)
(74) Vertreter: Ruckh, Rainer Gerhard
(86) Internationale Anmeldenummer: PCT/EP2019/076524
(87) Internationale Veröffentlichungsnummer: WO 2020/104090

(56) Entgegenhaltungen:
- WO-A1-2011/141084
- WO-A1-2017/186712
- WO-A2-2011/031851

## Beschreibung

Die Erfindung betrifft ein Antriebssystem gemäß dem Oberbegriff des Anspruchs 1.

Derartige Antriebssysteme dienen generell zur Betätigung eines Hydraulik-Aktors, damit dieser definierte Arbeitsprozesse durchführen kann. Das Antriebssystem umfasst generell als elektrische Komponenten einen Elektromotor und einen Umrichter. Als Hydraulikkomponenten sind eine Hydraulikpumpe, eine in Hydraulikleitungen geführte Hydraulikflüssigkeit sowie der Hydraulik-Aktor vorgesehen.

Die Funktion des Antriebssystems ist generell derart, dass der Elektromotor die Hydraulikpumpe antreibt, damit die Pumpe Hydraulikflüssigkeit in den Hydraulikleitungen transportiert. Zur Betätigung des Hydraulik-Aktors kann die Hydraulikflüssigkeit direkt vom Hydraulik-Aktor, der als Arbeitszylinder oder Hydraulikmotor ausgebildet sein kann, geführt werden. Alternativ kann eine Verteilung der Hydraulikflüssigkeit mittels Schaltventilen erfolgen. Weiterhin kann mit den Ventilen der Durchfluss der Hydraulikflüssigkeit geregelt werden, bevor diese dem Hydraulik-Aktor zugeführt wird.

Im Umrichter befindet sich generell eine Regeleinheit, mittels derer der Betrieb des Elektromotors geregelt wird. In der Regeleinheit liegen als Messgrößen des Elektromotors dessen Ströme, Spannung und Rotorposition des Rotors vor. Abhängig von diesen Messgrößen können Abgabekenngrößen des Elektromotors wie Drehmoment, Drehzahl und Leistung vorgegeben werden.

Die WO 2017/186712 A1 betrifft eine hydraulische Achse für eine Presse mit einem Zylinder, der einen Kolben hat, der zwei Zylinderräume voneinander trennt, wobei zumindest eine Hydromaschine vorgesehen ist, die mit einem der Zylinderräume fluidisch verbunden ist und mittels der der Zylinder hydraulisch betätigbar ist. Die Hydromaschine wird drehzahlvariabel angetrieben. Die Hydromaschine übernimmt neben der Betätigung des Zylinders zusätzlich zumindest eine sicherheitsrelevante Funktion für die hydraulische Achse. Insbesondere kann eine ungewollte Bewegung des Zylinders und eine Leckage überwacht werden.

Die WO 2011/031851 A2 betrifft ein hydraulisches System mit einer Anzahl von Pumpen, die unter Druck stehende Flüssigkeiten für eine Anzahl von hydraulischen Aktoren erzeugen. Jede Pumpe wird mittels eines Elektromotors betrieben, wobei die Elektromotoren hierzu bei variablen Drehzahlen betrieben werden. Mit einem übergeordneten Controller wird eine Zustandsüberwachung von Komponenten des hydraulischen Systems durchgeführt.

Der Erfindung liegt die Aufgabe zugrunde, ein Antriebssystem der eingangs genannten Art bereitzustellen, welches bei geringem konstruktivem Aufwand eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft ein Antriebssystem mit einem Elektromotor, einem diesem zugeordneten Umrichter und einem Hydraulik-Aktor, welcher über eine vom Elektromotor gesteuerte Hydraulikpumpe und eine in einer Hydraulikleitung geführte Hydraulikflüssigkeit betätigbar ist. Dem Umrichter ist genau ein Hydraulik-Aktor zugeordnet. Der Umrichter bildet eine Überwachungseinheit, mittels derer eine Zustandsüberwachung von Komponenten des Antriebssystems durchführbar ist, indem mittels des Umrichters bei Leerlauf des Elektromotors und Arbeitsprozesse ausführendem Hydraulik-Aktor Reibungskräfte erfasst werden, indem eine Kenngröße des Elektromotors gemessen wird, oder indem mittels des Umrichters die Drehzahl des Elektromotors moduliert ist. Durch Erfassung des Einflusses der Drehzahlmodulation auf das Drehmoment des Elektromotors sind Zustandsgrößen von Hydraulikkomponenten des Antriebssystems erfassbar. Als Zustandsgrößen werden die Kompressibilität, die Viskosität und/oder die Reibung der Hydraulikflüssigkeit in den Hydraulikleitungen ermittelt.

Besonders vorteilhaft bildet der Umrichter eine Modulationseinheit, mittels derer die Drehzahl des Elektromotors modulierbar ist, wodurch Arbeitsprozesse des Hydraulik-Aktors beeinflussbar sind.

Wesentlich bei dem erfindungsgemäßen Antriebssystem ist, dass dem Elektromotor mit dem Umrichter genau ein Hydraulik-Aktor zugeordnet ist. Diese eindeutige Zuordnung erlaubt es insbesondere ein Modell des Antriebssystems rechnerisch zu bestimmen, wobei dieses vorteilhaft im Umrichter hinterlegt ist. Ein weiteres wesentliches Merkmal ist die Ausbildung der Hydraulikpumpe als Verdrängerpumpe, so dass mit der Hydraulikpumpe ein hydrostatisches System gebildet wird.

Der Grundgedanke der Erfindung besteht darin, die Funktionalität des Umrichters dazu zu nutzen, dass mit diesem eine Überwachungseinheit gebildet wird, mittels derer eine Zustandsüberwachung von Komponenten des Antriebssystems durchgeführt wird. Dadurch wird die Funktionssicherheit des Antriebssystems erheblich erhöht. Zusätzlich kann die Funktionalität des Umrichters dazu genutzt werden, eine Modulationseinheit auszubilden, mittels derer gezielt Arbeitsprozesse beeinflussbar sind. Insbesondere können über den Umrichter selbsttätig dynamische Arbeitsprozesse des Hydraulik-Aktors vorgegeben werden. Die Vorgabe dieser Arbeitsprozesse kann abhängig von aktuellen Randbedingungen und ohne Benutzereingaben erfolgen, wodurch eine besonders hohe Funktionalität und Flexibilität des Antriebssystems erzielt wird.

Besonders vorteilhaft ist in dem Umrichter eine Regeleinheit integriert, mittels der die Funktionen der Überwachungseinheit und der Modulationseinheit realisierbar sind.

Da somit allein mit der bereits im Umrichter vorhandenen Regeleinheit die Funktionalitäten einer Überwachungseinheit und einer Modulationseinheit realisiert werden können, ist hierfür kein zusätzlicher konstruktiver Aufwand erforderlich.

Ein wesentlicher Aspekt der Erfindung besteht darin, dass mittels des Umrichters als Überwachungseinheit Überwachungen in Echtzeit durchführbar sind.

Die so gebildete Überwachungseinheit bildet somit ein Echtzeitsystem entsprechend dem in der Norm DIN 44300 definierten Echtzeitbegriff. Demzufolge ist unter Echtzeit der Bereich eines Rechensystems zu verstehen, bei dem Programme zur Verarbeitung anfallender Daten ständig betriebsbereit sind, derart, dass die Verarbeitungsergebnisse innerhalb einer vorgegebenen Zeitspanne verfügbar sind.

Eine erste Überwachungsfunktion der Überwachungseinheit wird dadurch realisiert, dass mittels des Umrichters das Drehmoment des Elektromotors erfassbar ist, und dass aus diesem und einem im Umrichter hinterlegten Modell des Antriebssystems der Hydraulikdruck der Hydraulikflüssigkeit in der Hydraulikleitung bestimmbar ist.

Durch das im Umrichter hinterlegte Modell des gesamten Antriebssystems kann aus dem gemessenen Drehmoment des Elektromotors rechnerisch der Hydraulikdruck bestimmt werden. Der Hydraulikdruck bildet eine wesentliche Kenngröße für die Beschreibung des Zustandes des Antriebssystems.

Gemäß einer ersten Variante bildet der im Umrichter bestimmte Hydraulikdruck eine Kenngröße für die Überwachung des Arbeitsprozesses.

In diesem Fall bildet der ermittelte Hydraulikdruck eine reine Überwachungsgröße zur Kontrolle des mit dem Hydraulik-Aktor durchgeführten Arbeitsprozesses.

Gemäß einer zweiten Variante ist abhängig von dem im Umrichter bestimmten Hydraulikdruck eine Schnellbremsung des Elektromotors zur Vermeidung von Überlastsituationen durchführbar.

Anhand des in Echtzeit zeitaufgelöst ermittelten Hydraulikdrucks kann erfasst werden, ob mit dem Hydraulik-Aktor durchgeführte Arbeitsprozesse zu einer Überlastsituation führen. Wird beispielsweise mit dem Hydraulik-Aktor eine Schaufel eines Baggers oder dergleichen betätigt und die Schaufel hat sich an einem Hindernis festgefahren, besteht bei weiter ungebremsten Betrieb des Elektromotors eine Gefahr einer Beschädigung der Schaufel oder Komponenten des Antriebssystems. Eine solche auftretende Überlastsituation kann durch eine Änderung des Hydraulikdrucks erfasst werden, so dass dann durch eine Schnellbremsung des Elektromotors mögliche Gefahrenzustände sicher vermieden werden.

Gemäß einer weiteren Variante ist abhängig von dem im Umrichter realisierten Hydraulikdruck eine Schwingungsdämpfung von Komponenten des Antriebssystems durchführbar.

Die Hydraulikkomponenten des Antriebssystems, insbesondere die in den Hydraulikleitungen geführte Hydraulikflüssigkeit, bilden ein schwingungsfähiges Gebilde. Ein solches schwingungsfähiges Gebilde kann auch durch die Kopplung der Hydraulik-Aktoren an die mechanisch umgesetzte Funktion mit deren mechanischen Elastizitäten und mechanischer Trägheit entstehen. Derartige Schwingungen beeinträchtigen die Stabilität und auch die Funktionsfähigkeit des Antriebssystems. Durch eine zeitaufgelöste Erfassung des Hydraulikdrucks können derartige Schwingungen erfasst werden. Um derartige Schwingungen zu dämpfen, können die Betriebsparameter des Elektromotors in geeigneter Weise geändert werden.

Gemäß einer weiteren vorteilhaften Ausführungsform der Erfindung ist mittels des Umrichters das Drehmoment des Elektromotors erfassbar und aus diesem und einem im Umrichter hinterlegten Modell des Antriebssystems ist ein Drehmoment oder eine Kraft des Aktors bestimmbar.

Auch in diesem Fall kann unter Ausnutzung des im Umrichter hinterlegten Modells des gesamten Antriebssystems aus dem messtechnisch ermittelten Drehmoment des Elektromotors als Kenngröße des Hydraulik-Aktors je nach dessen Ausbildung das in diesem erzeugte Drehmoment oder die in diesem erzeugte Kraft bestimmt und zur Kontrolle der Aktorfunktion überwacht werden.

Erfindungsgemäß sind mittels dem Umrichter bei Leerlauf des Elektromotors und Arbeitsprozesse ausführendem Hydraulik-Aktor Reibungskräfte erfassbar.

Dabei treten im gesamten Antriebssystem unterschiedliche Reibungseffekte auf, beispielsweise Bewegungsreibungen von beweglichen Komponenten, die zum Beispiel in der Hydraulikpumpe vorgesehen sind. Auch hydraulische Widerstände, insbesondere der über die Pumpe in Bewegung versetzten Hydraulikflüssigkeit, führen zu Reibungsverlusten. Auch Festkörperreibungen zwischen Festkörperelementen bewirken Reibungskräfte.

Wird im Leerlauf des Elektromotors, jedoch bei in vorzugsweise beiden Bewegungsrichtungen arbeitendem Hydraulik-Aktor eine geeignete Kenngröße des Elektromotors, wie zum Beispiel dessen Strom oder Drehmoment gemessen, gibt dies Aufschluss über im Gesamtsystem vorhandene Reibungskräfte. Unter Berücksichtigung des im Umrichter hinterlegten Modells des Antriebssystems können dabei sogar einzelne Reibungskräfte separat analysiert werden.

Eine weitere Analysemöglichkeit besteht darin, dass mittels des Umrichters bei einem Anschlag stillstehendem Hydraulik-Aktor durch Erfassung der Drehzahl des Elektromotors Leckage- oder Rückströmverluste in den Hydraulikleitungen ermittelbar sind.

Hierbei liegt die Überlegung zugrunde, dass der Hydraulik-Aktor bei Einfahren gegen einen Anschlag stillsteht, das heißt sich trotz anstehendem Drehmoment des Elektromotors nicht mehr weiterbewegen kann. Über das Drehmoment des Elektromotors wird die Pumpe betätigt und somit ein Druck der Hydraulikflüssigkeit in den Hydraulikleitungen aufgebaut. Bei Vorhandensein von Leckagen- oder Rückströmverlusten liegt der aufgelaufene Druck unterhalb eines Sollwertes, was im Umrichter als Diagnosegröße festgestellt werden kann.

Auch wenn der Hydraulik-Aktor nicht an einen Endschlag gefahren ist, kann mittels des Umrichters die Förderung der Hydraulikflüssigkeit in den Hydraulikleitungen überwacht werden.

Wird beispielsweise bei konstanter Drehzahl des Elektromotors eine pulsierende Förderung von Hydraulikflüssigkeit durch die Pumpe als Fehlerzustand festgestellt, können durch Variation der Betriebsparameter des Elektromotors geeignete Gegenmaßnahmen eingeleitet werden.

Erfindungsgemäß ist mittels des Umrichters die Drehzahl des Elektromotors moduliert und durch Erfassung des Einflusses der Drehzahlmodulation auf das Drehmoment des Elektromotors sind Zustandsgrößen von Hydraulikkomponenten des Antriebssystems erfassbar. Dabei erfolgt für eine derartige Diagnose beziehungsweise Überwachung eine Mikromodulation der Drehzahl, die so gering ist, dass dadurch der mit dem Hydraulik-Aktor durchgeführte Arbeitsprozess nicht beeinflusst ist.

Mit der Mikromodulation der Drehzahl des Elektromotors wird somit nur eine Testgröße generiert, um die darauffolgende Drehmomentänderung im Elektromotor festzustellen, anhand derer eine genaue Analyse des Hydrauliksystems als Teilsystem des Antriebssystems möglich ist.

Dabei wird erfindungsgemäß als Zustandsgrößen die Kompressibilität, Viskosität und/oder Reibung der Hydraulikflüssigkeit in den Hydraulikleitungen ermittelt. Durch die Ermittlung der Viskosität der Hydraulikflüssigkeit kann, insbesondere in Kombination mit einer Temperaturmessung der Hydraulikflüssigkeit ermittelt werden, welche Hydraulikflüssigkeit verwendet wird. Damit kann kontrolliert werden, ob die richtige Hydraulikflüssigkeit im Einsatz ist.

Durch die Ermittlung der Kompressibilität kann insbesondere geprüft werden, ob Gasblasen im Hydrauliksystem vorhanden sind.

Eine wesentliche Voraussetzung für derartige Analysen ist die phasensynchrone Betrachtung des Drehmoments des Elektromotors bei einer vorhandenen Mikromodulation der Drehzahl des Elektromotors. Eine weitere Voraussetzung ist die Anwendung des im Umrichter hinterlegten Modells des Antriebssystems. Gemäß einer besonders vorteilhaften Ausgestaltung der Erfindung wird mit dem Umrichter als Modulationseinheit eine modulierte Kraft des Hydraulik-Aktors generiert.

Durch den Umrichter wird über den Elektromotor die Hydraulikpumpe so betrieben, insbesondere durch eine Modulation der Drehzahl des Elektromotors, dass der Hydraulikdruck moduliert wird, wodurch auch die im Hydraulik-Aktor generierte Kraft oder das generierte Drehmoment moduliert wird. Damit wird, vorzugsweise ohne jegliche Benutzereingabe und vorzugsweise abhängig von applikationsspezifischen Randbedingungen der Betriebsmodus des Antriebssystems geändert und zwar derart, dass der Hydraulik-Aktor definierte, hochdynamische Arbeitsprozesse durchführt.

Ein Beispiel hierfür ist ein Antriebssystem, bei dem der Hydraulik-Aktor dazu genutzt wird, die Schaufel eines Baggers zu bewegen. Reicht bei einem sehr festen abzutragenden Medium die Kraft der Schaufel bei einer kontinuierlichen Arbeitsbewegung nicht aus in das Medium einzudringen, so wird dies im Umrichter dadurch festgestellt, dass bei sich nicht oder wenig bewegendem Hydraulik-Aktor ein hohes Drehmoment des Elektromotors erzeugt wird. In diesem Fall schaltet der Umrichter selbsttätig auf einen Modulationsbetrieb um, so dass der Hydraulik-Aktor und damit die Schaufel pulsierende Bewegungen durchführt, wodurch das Eindringen der Schaufel in das Medium erheblich erleichtert wird.

Gemäß einer weiteren Ausführungsform wird mit dem Umrichter als Modulationseinheit durch eine Modulation der Bewegung des Elektromotors eine Schmierung der Hydraulikpumpe bewirkt.

Hierbei liegt der Erfindung die Erkenntnis zugrunde, dass bei Hydraulikpumpen, insbesondere Verdrängerpumpen, stets eine Mindestdrehzahl des Elektromotors, der auf die Hydraulikpumpe wirkt, vorhanden sein muss, dass hinreichend Hydraulikflüssigkeit im Umlauf ist und ein Trockenlaufen von Komponenten der Hydraulikpumpe verhindert. Durch die erfindungsgemäße Modulation der Drehzahl des Elektromotors kann diese Anforderung auf einfache Weise erfüllt werden.

Die Erfindung wird im Folgenden anhand der Zeichnungen erläutert. Es zeigt:
- Figur 1:: Schematische Darstellung eines Ausführungsbeispiels des erfindungsgemäßen Antriebssystems.

Figur 1 zeigt in einer schematischen Darstellung ein Ausführungsbeispiel des erfindungsgemäßen Antriebssystems 1. Das Antriebssystem 1 umfasst als elektrische Komponenten einen Elektromotor 2 und einen Umrichter 3. Mit diesen elektrischen Komponenten wird ein Hydrauliksystem betrieben und gesteuert. Das Hydrauliksystem umfasst eine Hydraulikpumpe 4, die in Form einer Verdrängerpumpe ausgebildet ist. Von der Hydraulikpumpe 4 führen zwei Hydraulikleitungen 5a, 5b zu einem Hydraulik-Aktor 6, der in Form eines Hydraulikzylinders ausgebildet ist, welcher einen in einem Gehäuse 6a geführten Stempel 6b aufweist. Mit der Hydraulikpumpe 4 wird in den Hydraulikleitungen 5a, 5b geführte Hydraulikflüssigkeit gefördert beziehungsweise transportiert, wobei durch Aufbauen eines bestimmten Drucks der Hydraulikflüssigkeit in einer der Hydraulikleitungen 5a, 5b der Hydraulik-Aktor 6 betätigt werden kann. Weiterhin ist ein Speicher 7 vorgesehen, der Hydraulikflüssigkeit aufnehmen kann. Der Speicher 7 dient zum Ausgleich von Volumenschwankungen der Hydraulikflüssigkeit, die beispielsweise durch Temperaturschwankungen bedingt sein können. In der Figur 1 ist beispielhaft eine bidirektional betreibbare Hydraulikpumpe abgebildet. Dies ist aber nur ein Ausführungsbeispiel. Eine weitere Möglichkeit ist die Verwendung von unidirektionalen Pumpen die weit verbreitet sind. In diesem Fall erfolgt die Richtungsänderung über Umschaltventile. Dies ist dann auch in der Bauart eines offenen Systems umsetzbar in welchem der hydraulische Rücklauf drucklos sein kann.

Weiterhin ist es möglich, zwei unidirektionale Hydraulikpumpen einzusetzen, wobei eine Hydraulikpumpe für die Vorwärtsrichtung und die weitere Hydraulikpumpe für die Rückwärtsrichtung eingesetzt wird.

Der Umrichter 3 umfasst eine Rechnereinheit mit einer darin integrierten Regeleinheit. Für die Regelung liegen im Umrichter 3 als Messgrößen die Ströme des Elektromotors 2 in allen Phasen, die Spannung des Elektromotors 2 und die Rotorposition des Rotors des Elektromotors 2 vor. Aus diesen Messgrößen können in der Regeleinheit des Umrichters 3 als Abgabekenngrößen des Elektromotors 2 die Drehzahl, das Drehmoment und die Leistung abgeleitet werden.

Die Funktionsweise des Antriebssystems 1 ist derart, dass mit der Regeleinheit eine Regelung des Elektromotors 2 in vier Quadranten erfolgt. Der Elektromotor 2 wirkt dabei in vier Quadranten auf die Hydraulikpumpe 4. Durch die Regelung des Elektromotors 2 wird somit die Hydraulikpumpe 4 so betätigt, dass mit dieser wahlweise in der ersten Hydraulikleitung 5a oder in der zweiten Hydraulikleitung 5b ein erhöhter Druck erzeugt wird, wodurch der Stempel 6b des Hydraulikzylinders nach unten beziehungsweise nach oben bewegt wird. Durch den so betätigten Hydraulikzylinder werden Arbeitsprozesse durchgeführt, wobei hierzu der Hydraulikzylinder mit einem entsprechenden Arbeitsgerät verbunden ist, beispielsweise mit der Schaufel eines Baggers.

Im Umsetzungsfall als unidirektionale Pumpe mit Umsteuerventilen für die Richtungsänderung wird der E-Motor nur in 2 Quadranten betrieben, was aber eine funktionale Untermenge darstellt.

Typischerweise führt die Schaufel eine kontinuierliche in eine Richtung gerichtete Arbeitsbewegung aus.

Erfindungsgemäß kann mittels der Regeleinheit, insbesondere dann, wenn die Schaufel eines Baggers in einem festen Untergrund festgefahren ist, selbsttätig in einem dynamischen Arbeitsbetrieb betrieben werden. Der Umrichter 3 mit der Regeleinheit bildet dann eine Modulationseinheit derart, dass die Drehzahl des Elektromotors 2 moduliert wird, so dass mittels der Hydraulikpumpe 4 eine modulierte Kraft des Hydraulik-Aktors 6 generiert wird. Dadurch wird eine pulsförmige, modulierte Bewegung der Schaufel generiert, die ein Eindringen der Schaufel in den festen Untergrund erleichtert.

Die Modulation der Drehzahl des Elektromotors 2 kann auch zur Schmierung der Hydraulikpumpe 4 verwendet werden, da die Modulation dafür sorgt, dass die Hydraulikflüssigkeit zu sämtlichen Teilen der Hydraulikpumpe 4 gelangt und diese schmiert.

Erfindungsgemäß ist in der Regeleinheit des Umrichters 3 ein Modell des gesamten Antriebssystems 1 hinterlegt. Anhand dieses Modells kann im Umrichter 3 durch Erfassung von Ausgabegrößen des Elektromotors 2 wie Drehzahl oder Drehmoment eine Ermittlung und Überwachung von Kenngrößen des Hydrauliksystems durchgeführt werden. So kann durch Bestimmung des Drehmoments des Elektromotors 2 der Hydraulikdruck der Hydraulikflüssigkeit in den Hydraulikleitungen 5a, 5b bestimmt und überwacht werden. Ebenso kann auf diese Weise die Kraft des Hydraulik-Aktors 6 bestimmt und überwacht werden. Auch werden im Hydrauliksystem vorhandene Reibungskräfte oder auch Leckage- oder Rückströmverluste ermittelt.

Eine erweiterte Überwachungsmöglichkeit ergibt sich durch eine Mikromodulation der Drehzahl des Elektromotors 2, die den Arbeitsprozess des Elektromotors 2 unverändert lässt. Durch diese Mikromodulation werden Zustandsgrößen des Hydrauliksystems ermittelt, wobei als Zustandgrößen die Viskosität, Kompressibilität oder Reibung der Hydraulikflüssigkeit in den Hydraulikleitungen 5a, 5b ermittelt werden.

### Bezugszeichenliste

- (1): Antriebssystem
- (2): Elektromotor
- (3): Umrichter
- (4): Hydraulikpumpe
- (5a): Hydraulikleitung
- (5b): Hydraulikleitung
- (6): Hydraulik-Aktor
- (6a): Gehäuse
- (6b): Stempel
- (7): Speicher

## Patentansprüche

1. Antriebssystem (1) mit einem Elektromotor (2), einem diesem zugeordneten Umrichter (3) und einem Hydraulik-Aktor (6), welcher über eine vom Elektromotor (2) gesteuerte Hydraulikpumpe (4) und eine in einer Hydraulikleitung (5a, 5b) geführte Hydraulikflüssigkeit betätigbar ist, wobei dem Umrichter (3) genau ein Hydraulik-Aktor (6) zugeordnet ist, wobei der Umrichter (3) eine Überwachungseinheit bildet, mittels derer eine Zustandsüberwachung von Komponenten des Antriebssystems (1) durchführbar ist, **dadurch gekennzeichnet, dass** mittels des Umrichters (3) bei Leerlauf des Elektromotors (2) und Arbeitsprozesse ausführendem Hydraulik-Aktor (6) Reibungskräfte erfasst werden, indem eine Kenngröße des Elektromotors (2) gemessen wird, oder dass mittels des Umrichters (3) die Drehzahl des Elektromotors (2) moduliert ist, und durch Erfassung des Einflusses der Drehzahlmodulation auf das Drehmoment des Elektromotors (2) Zustandsgrößen von Hydraulikkomponenten des Antriebssystems (1) erfassbar sind, wobei als Zustandsgrößen die Kompressibilität, die Viskosität und/oder die Reibung der Hydraulikflüssigkeit in den Hydraulikleitungen (5a, 5b) ermittelt werden.

2. Antriebssystem (1) nach Anspruch 1, **dadurch gekennzeichnet, dass** der Umrichter (3) eine Modulationseinheit bildet, mittels derer die Drehzahl des Elektromotors (2) modulierbar ist, wodurch Arbeitsprozesse des Hydraulik-Aktors (6) beeinflussbar sind.

3. Antriebssystem (1) nach einem der Ansprüche 1 oder 2, **dadurch gekennzeichnet, dass** mittels des Umrichters (3) als Überwachungseinheit Überwachungen in Echtzeit durchführbar sind.

4. Antriebssystem (1) nach einem der Ansprüche 2 -3, **dadurch gekennzeichnet, dass** in dem Umrichter (3) eine Regeleinheit integriert ist, mittels der die Funktionen der Überwachungseinheit und der Modulationseinheit realisierbar sind.

5. Antriebssystem (1) nach einem der Ansprüche 1-4, **dadurch gekennzeichnet, dass** mittels des Umrichters (3) das Drehmoment des Elektromotors (2) erfassbar ist, und dass aus diesem und einem im Umrichter (3) hinterlegten Modell des Antriebssystems (1) der Hydraulikdruck der Hydraulikflüssigkeit in der Hydraulikleitung (5a, 5b) bestimmbar ist.

6. Antriebssystem (1) nach Anspruch 5, **dadurch gekennzeichnet, dass** der im Umrichter (3) bestimmte Hydraulikdruck eine Kenngröße für die Überwachung des Arbeitsprozesses bildet.

7. Antriebssystem (1) nach Anspruch 5, **dadurch gekennzeichnet, dass** abhängig von dem im Umrichter (3) bestimmten Hydraulikdruck eine Schnellbremsung des Elektromotors (2) zur Vermeidung von Überlastsituationen durchführbar ist, oder dass abhängig von dem im Umrichter (3) realisierten Hydraulikdruck eine Schwingungsdämpfung von Komponenten des Antriebssystems (1) durchführbar ist.

8. Antriebssystem (1) nach einem der Ansprüche 1-4, **dadurch gekennzeichnet, dass** mittels des Umrichters (3) das Drehmoment des Elektromotors (2) erfassbar ist, und dass aus diesem und einem im Umrichter (3) hinterlegten Modell des Antriebssystems (1) ein Drehmoment oder eine Kraft des Aktors bestimmbar ist.

9. Antriebssystem (1) nach einem der Ansprüche 1-8, **dadurch gekennzeichnet, dass** mittels des Umrichters (3) bei an einem Anschlag stillstehendem Hydraulik-Aktor (6) durch Erfassung der Drehzahl des Elektromotors (2) Leckage- oder Rückströmverluste in den Hydraulikleitungen (5a, 5b) ermittelbar sind.

10. Antriebssystem (1) nach einem der Ansprüche 1-9, **dadurch gekennzeichnet, dass** mittels des Umrichters (3) die Förderung der Hydraulikflüssigkeit in den Hydraulikleitungen (5a, 5b) überwacht wird.

11. Antriebssystem (1) nach einem der Ansprüche 2 - 10, **dadurch gekennzeichnet, dass** mit dem Umrichter (3) als Modulationseinheit eine modulierte Kraft des Hydraulik-Aktors (6) generiert wird.

12. Antriebssystem (1) nach einem der Ansprüche 2 - 11, **dadurch gekennzeichnet, dass** mit dem Umrichter (3) als Modulationseinheit durch eine Modulation der Bewegung des Elektromotors (2) eine Schmierung der Hydraulikpumpe (4) bewirkt wird.

## Claims

1. Drive system (1) with an electric motor (2), a converter (3) associated therewith and a hydraulic actuator (6) actuable by way of an hydraulic pump (4), which is controlled by the electric motor (2), and a hydraulic fluid conducted in a hydraulic line (5a, 5b), wherein exactly one hydraulic actuator (6) is associated with the converter (3) and wherein the converter (3) forms a monitoring unit by means of which monitoring of the state of components of the drive system (1) can be performed,
**characterised in that**
when the electric motor (2) is running without load and the hydraulic actuator (6) is executing work processes, friction forces are detected by means of the converter (3) **in that** a characteristic variable of the electric motor (2) is measured, or that the rotational speed of the electric motor (2) is modulated by means of the converter (3) and state variables of hydraulic components of the drive system (1) are detectable through detection of the influence of the rotational speed modulation on the torque of the electric motor (2), wherein the compressibility, viscosity and/or friction of the hydraulic fluid in the hydraulic lines (5a, 5b) is or are determined as state variables.

2. Drive system (1) according to claim 1, **characterised in that** the converter (3) forms a modulation unit by means of which the rotational speed of the electric motor (2) can be modulated, whereby work processes of the hydraulic actuator (6) can be influenced.

3. Drive system (1) according to one of claims 1 and 2, **characterised in that** monitoring in real time can be performed by means of the converter (3) as monitoring unit.

4. Drive system (1) according to one of claims 2 and 3, **characterised in that** a regulating unit by means of which the functions of the monitoring unit and the modulation unit can be realised is integrated in the converter (3).

5. Drive system (1) according to any one of claims 1 to 4, **characterised in that** the torque of the electric motor (2) is detectable by means of the converter (3) and the hydraulic pressure of the hydraulic fluid in the hydraulic line (5a, 5b) is determinable from the torque of the electric motor and a model of the drive system (1) filed in the converter (3).

6. Drive system (1) according to claim 5, **characterised in that** the hydraulic pressure determined in the converter (3) forms a characteristic variable for the monitoring of the work process.

7. Drive system (1) according to claim 5, **characterised in that** a rapid braking of the electric motor (2) for avoidance of overload situations is performable in dependence on the hydraulic pressure determined in the converter (3) or vibration damping of components of the drive system (1) is performable in dependence on the hydraulic pressure realised in the converter (3).

8. Drive system (1) according to any one of claims 1 to 4, **characterised in that** the torque of the electric motor (2) is detectable by means of the converter (3) and a torque or a force of the actuator is determinable from the torque of the electric motor and a model of the drive system (1) filed in the converter (3).

9. Drive system (1) according to any one of claims 1 to 8, **characterised in that** leakage or backflow losses in the hydraulic lines (5a, 5b) are ascertainable by means of the converter (3) through detection of the rotational speed of the electric motor (2) when the hydraulic actuator (6) is stationary at a stop.

10. Drive system (1) according to any one of claims 1 to 9, **characterised in that** conveying of the hydraulic fluid in the hydraulic lines (5a, 5b) is monitored by means of the converter (3).

11. Drive system (1) according to any one of claims 2 to 10, **characterised in that** a modulated force of the hydraulic actuator (6) is generated by the converter (3) as modulation unit.

12. Drive system (1) according to any one of claims 2 to 11, **characterised in that** lubrication of the hydraulic pump (4) is produced by the converter (3) as modulation unit through modulation of the movement of the electric motor (2).

## Revendications

1. Système d'entraînement (1) comprenant un moteur électrique (2), un convertisseur (3) associé à ce dernier, et un actionneur hydraulique (6) pouvant être manœuvré par l'intermédiaire d'une pompe hydraulique (4) commandée par ledit moteur électrique (2), et d'un fluide hydraulique guidé dans un conduit hydraulique (5a, 5b), sachant que précisément un actionneur hydraulique (6) est associé au convertisseur (3), ledit convertisseur (3) constituant une unité de surveillance au moyen de laquelle il est possible d'effectuer une surveillance de l'état de composants dudit système d'entraînement (1), **caractérisé par le fait que** des forces de frottement sont détectées au moyen du convertisseur (3), lorsque le moteur électrique (2) tourne au ralenti et lorsque l'actionneur hydraulique (6) exécute des processus de travail, par mesure d'une grandeur caractéristique dudit moteur électrique (2) ; ou **par le fait que** la vitesse angulaire dudit moteur électrique (2) est modulée au moyen dudit convertisseur (3), et des grandeurs d'état de composants hydrauliques dudit système d'entraînement (1) peuvent être détectées par détection de l'influence de la modulation de la vitesse angulaire sur le couple de rotation dudit moteur électrique (2), la compressibilité, la viscosité, et/ou le frottement engendré par le fluide hydraulique dans les conduits hydrauliques (5a, 5b), étant spécifié(e)(s) en tant que grandeurs d'état.

2. Système d'entraînement (1) selon la revendication 1, **caractérisé par le fait que** le convertisseur (3) constitue une unité de modulation au moyen de laquelle la vitesse angulaire du moteur électrique (2) peut être modulée, permettant ainsi d'influencer des processus de travail de l'actionneur hydraulique (6).

3. Système d'entraînement (1) selon l'une des revendications 1 ou 2, **caractérisé par le fait que** des surveillances peuvent être effectuées, en temps réel, au moyen du convertisseur (3) constituant une unité de surveillance.

4. Système d'entraînement (1) selon l'une des revendications 2 - 3, **caractérisé par le fait qu'**une unité de régulation, au moyen de laquelle les fonctions de l'unité de surveillance et de l'unité de modulation peuvent être mises en œuvre, est intégrée dans le convertisseur (3).

5. Système d'entraînement (1) selon l'une des revendications 1 - 4, **caractérisé par le fait que** le couple de rotation du moteur électrique (2) peut être détecté au moyen du convertisseur (3) ; et **par le fait que** la pression hydraulique du fluide hydraulique, régnant dans le conduit hydraulique (5a, 5b), peut être déterminée sur la base dudit couple et d'un modèle dudit système d'entraînement (1) consigné dans ledit convertisseur (3).

6. Système d'entraînement (1) selon la revendication 5, **caractérisé par le fait que** la pression hydraulique, déterminée dans le convertisseur (3), constitue une grandeur caractéristique affectée à la surveillance du processus de travail.

7. Système d'entraînement (1) selon la revendication 5, **caractérisé par le fait qu'**un freinage rapide du moteur électrique (2), visant à éviter des situations de surcharge, peut être effectué en fonction de la pression hydraulique déterminée dans le convertisseur (3) ; ou **par le fait qu'**un amortissement de vibrations de composants dudit système d'entraînement (1) peut être effectué en fonction de la pression hydraulique concrètement instaurée dans ledit convertisseur (3).

8. Système d'entraînement (1) selon l'une des revendications 1 - 4, **caractérisé par le fait que** le couple de rotation du moteur électrique (2) peut être détecté au moyen du convertisseur (3) ; et **par le fait qu'**un couple de rotation ou une force de l'actionneur peut être déterminé(e) sur la base dudit couple et d'un modèle dudit système d'entraînement (1) consigné dans ledit convertisseur (3).

9. Système d'entraînement (1) selon l'une des revendications 1 - 8, **caractérisé par le fait que** des pertes par fuites ou par reflux survenant dans les conduits hydrauliques (5a, 5b) peuvent être spécifiées, au moyen du convertisseur (3), par détection de la vitesse angulaire du moteur électrique (2), lorsque l'actionneur hydraulique (6) est immobilisé au niveau d'une butée.

10. Système d'entraînement (1) selon l'une des revendications 1 - 9, **caractérisé par le fait que** le convoyage du fluide hydraulique, dans les conduits hydrauliques (5a, 5b), est surveillé au moyen du convertisseur (3).

11. Système d'entraînement (1) selon l'une des revendications 2 - 10, **caractérisé par le fait qu'**une force modulée de l'actionneur hydraulique (6) est engendrée à l'aide du convertisseur (3) constituant une unité de modulation.

12. Système d'entraînement (1) selon l'une des revendications 2 - 11, **caractérisé par le fait qu'**une lubrification de la pompe hydraulique (4) est provoquée, par une modulation du mouvement du moteur électrique (2), à l'aide du convertisseur (3) constituant une unité de modulation.
